# EUROPÄISCHE PATENTANMELDUNG

(11) **EP 4 745 455 A1**
(43) Veröffentlichungstag der Anmeldung: **20.05.2026**
(21) Anmeldenummer: 25207863.9
(22) Anmeldetag: 10.10.2025
(51) Int. Cl.: F21S 43/14, F21S 43/243, F21S 43/20

(54) **BELEUCHTUNGSEINRICHTUNG FÜR EIN KRAFTFAHRZEUG UND KRAFTFAHRZEUG MIT EINER SOLCHEN BELEUCHTUNGSEINRICHTUNG**

(30) Priorität: 29.10.2024 DE 102024131568
(71) Anmelder: AUDI Aktiengesellschaft, 85057 Ingolstadt (DE)
(72) Erfinder: Manderscheid, Maximilian, 85296 Rohrbach (DE)
(74) Vertreter: Lindner Blaumeier Patent- und Rechtsanwälte

(57) **Zusammenfassung**

Beleuchtungseinrichtung (2) für ein Kraftfahrzeug (1), umfassend wenigstens eine Lichtquelle (5) und eine transparente Scheibe (7), durch die das mittels der wenigstens einen Lichtquelle (5) generierte Licht (8) hindurchtritt und auf der eine mehrere Unterbrechungen (19) aufweisende, flächige Schicht (17) vorgesehen ist, wobei eine durch die Schicht (17) verursachte Streuung des mittels der wenigstens einen Lichtquelle (5) generierten Lichts (8) stärker ist als eine durch die Scheibe (7) verursachte Streuung des mittels der wenigstens einen Lichtquelle (5) generierten Lichts (8).

## Beschreibung

Die vorliegende Erfindung betrifft eine Beleuchtungseinrichtung für ein Kraftfahrzeug, umfassend wenigstens eine Lichtquelle und eine transparente Scheibe, durch die das mittels der wenigstens einen Lichtquelle generierte Licht hindurchtritt und auf der eine mehrere Unterbrechungen aufweisende, flächige Schicht vorgesehen ist.

Beleuchtungseinrichtungen von Kraftfahrzeugen, die als Außenleuchten ausgebildet sind, dienen einerseits dem Zweck, eine Beleuchtung der Umgebung des Kraftfahrzeugs zu realisieren, um diese für den Fahrer besser einsehbar zu machen. Andererseits dienen Beleuchtungseinrichtungen dazu, das Kraftfahrzeug für weitere Verkehrsteilnehmer besser sichtbar zu machen. So dienen insbesondere Heckscheinwerfer des Kraftfahrzeugs dazu, das Kraftfahrzeug für rückwärtigen Verkehr erkennbar zu machen.

Entsprechende Beleuchtungseinrichtungen umfassen typischerweise eine Lichtquelle, mittels der das in die Umgebung zu emittierende Licht generiert wird. Dieses Licht tritt typischerweise über eine Außenscheibe der Beleuchtungseinrichtung nach außen aus. Um eine gewünschte Beeinflussung des Lichts zu realisieren, weist die Außenscheibe häufig eine Beschichtung respektive Schicht auf, mittels der eine Eigenschaft des Lichts änderbar ist.

So offenbart etwa DE 10 2010 032 190 A1 eine Leuchteneinheit für ein Kraftfahrzeug, umfassend einen transparenten Durchstrahlungskörper, der eine Außenkontur der Leuchteneinheit in einem Lichtaustrittsbereich bildet. Der Durchstrahlungskörper weist eine dekorative Beschichtung auf, etwa einen farbigen Lackauftrag. Um ein Hindurchtreten des Lichts durch die Leuchteneinheit zu ermöglichen, weist die Beschichtung eine Perforation mit feinen Durchbrüchen auf, durch die das Licht hindurchtritt.

Ein weiteres Konzept für eine Leuchtvorrichtung für ein Kraftfahrzeug ist aus DE 38 43 522 A1 bekannt, umfassend eine Streuscheibe mit einer hierauf aufgebrachten metallischen Beschichtung. Die Beschichtung kann nur teilweise auf der Streuscheibe aufgebracht sein.

Die vorliegende Erfindung stellt sich die Aufgabe, ein verbessertes Konzept im Zusammenhang mit einer Beleuchtungseinrichtung eines Kraftfahrzeugs anzugeben, vor allem hinsichtlich möglichst vorteilhafter Abstrahleigenschaften.

Erfindungsgemäß gelöst wird die Aufgabe bei einer Beleuchtungseinrichtung der eingangs genannten Art dadurch, dass eine durch die Schicht verursachte Streuung des mittels der wenigstens einen Lichtquelle generierten Lichts stärker ist als eine durch die Scheibe verursachte Streuung des mittels der wenigstens einen Lichtquelle generierten Lichts.

Bei der erfindungsgemäßen Beleuchtungseinrichtung tritt somit das mittels der wenigstens einen Lichtquelle generierte Licht im Bereich der Unterbrechungen nur durch die Scheibe und ansonsten durch die Scheibe und durch die Schicht hindurch. Anders ausgedrückt verläuft das Licht, das die Scheibe im Bereich der Unterbrechungen durchläuft, nur durch das Material der Scheibe, wohingegen das übrige Licht sowohl durch das Material der Scheibe als auch durch das Material der Schicht verläuft. Hierbei ist für denjenigen Anteils des Lichts, das nur durch die Scheibe hindurchtritt, eine auftretende Streuung geringer als bei demjenigen Anteil des Lichts, der sowohl durch die Scheibe als auch durch die Schicht hindurchtritt. Unter der Streuung ist eine diffuse Ablenkung des Lichts bezüglich der Ausbreitungsrichtung zu verstehen.

Mittels der erfindungsgemäßen Beleuchtungseinrichtung wird vorteilhaft realisiert, dass eine raumrichtungsbezogene Helligkeit, die aus dem aus der Beleuchtungseinrichtung austretenden Licht resultiert, bezüglich bestimmter Raumrichtungen erhöht ist. Hierbei handelt es sich typischerweise um im Rahmen des Fahrbetriebs des Kraftfahrzeugs besonders relevante Raumrichtungen, beispielsweise eine Richtung geradeaus nach hinten. Obgleich diese Helligkeitserhöhung unter einer Reduzierung und mithin auf Kosten der Helligkeit bezüglich der anderen Raumrichtungen eintritt, ist dieser Umstand aufgrund dessen hinnehmbar, dass bestimmte Raumrichtungen eine besonders hohe Relevanz aufweisen beziehungsweise für bestimmte Raumrichtungen besonders hohe Anforderungen hinsichtlich der vorliegenden Helligkeit gestellt werden.

Um diesen Vorteil verständlicher zu machen, werden nun Aspekte bezüglich bevorzugter Ausgestaltungen der erfindungsgemäßen Beleuchtungseinrichtung vorausgesetzt, die in diesem Fall als ein Heckscheinwerfer ausgebildet ist, wobei diese Ausgestaltungen auch unabhängig voneinander realisiert sein können.

Gemäß einer dieser bevorzugten Ausgestaltungen ist vorgesehen, dass das durch die Scheibe hindurchtretende Licht, insbesondere bezogen auf senkrecht auf die Scheibe einfallende Lichtstrahlen, diese zumindest im Wesentlichen ohne dem Auftreten einer Streuung durchlaufen. Hierbei bleiben naturgemäß immer auftretende Steuereffekte, etwa aufgrund mikroskopischer Unebenheiten der Oberfläche der Scheibe, unberücksichtigt und werden vernachlässigt.

Gemäß einer weiteren dieser bevorzugten Ausgestaltungen ist wird das durch die Schicht hindurchtretende Licht gleichmäßig und maximal gestreut. Sofern die Scheibe und mithin die Schicht sich entlang einer ebenen Fläche erstrecken bedeutet dies, dass das die Schicht durchlaufende Licht zu allen Richtungen des Halbraumes, der austritts- beziehungsweise betrachterseitig an der Scheibe und der Schicht angeordnet ist, gleichmäßig gestreut wird.

Sofern sich die Scheibe und die Schicht entlang einer Fahrzeughoch- und einer Fahrzeugquerrichtung, also senkrecht zu einer Fahrzeuglängsrichtung erstrecken und sich das auf die Scheibe einfallende Licht entlang der Fahrzeuglängsrichtung ausbreitet, hat diese Konfiguration zur Folge, dass derjenige Anteil des Lichts, der im Bereich der Unterbrechungen durch die Scheibe hindurchtritt, ungehindert weiter und geradeaus entlang einer Hauptabstrahlrichtung propagiert, die der Ausbreitungsrichtung des parallelen Lichts vor dem Auftreffen auf die Scheibe entspricht und sich bevorzugt geradeaus nach hinten entlang der Fahrzeuglängsrichtung erstreckt. Dagegen wird derjenige Anteil des Lichts, der nicht im Bereich der Unterbrechungen durch die Scheibe und mithin zusätzlich durch die Schicht hindurchtritt, gleichmäßig zu allen Raumrichtungen hin gestreut.

Als eine Konsequenz erscheint die Helligkeit der Beleuchtungseinrichtung für einen sich entlang der Hauptabstrahlrichtung befindenden Betrachter höher im Vergleich zu dem Fall, bei dem gemäß einer nicht-erfindungsgemäßen Ausgestaltung die Unterbrechungen nicht vorgesehen sind. Auch bezüglich der übrigen Raumrichtungen, die gewinkelt auf der Hauptabstrahlrichtung stehen, entsteht dieser Effekt. So resultiert die Helligkeit der Beleuchtungseinrichtung betreffend die Hauptabstrahlrichtung sowohl aus dem Anteil des Lichts, das die Scheibe im Bereich der Unterbrechungen durchläuft als auch aus dem Anteil des Lichts, dass die Schicht durchläuft und zur Hauptabstrahlrichtung hin gestreut wird. Demgegenüber resultiert die Helligkeit der Beleuchtungseinrichtung betreffend die übrigen, gewinkelt auf der Hauptabstrahlrichtung stehenden Raumrichtungen, nur aus dem Anteil des Lichts, dass die Schicht durchläuft und zur jeweiligen Raumrichtung hin gestreut wird. Hierdurch wird erreicht, dass bezüglich der Hauptabstrahlrichtung eine erhöhte Helligkeit und mithin verbesserte Erkennbarkeit der Beleuchtungseinrichtung gegeben ist, wobei jedoch eine ausreichende Erkennbarkeit der Beleuchtungseinrichtung auch bezüglich der übrigen Raumrichtungen aufgrund des dorthin ausgestrahlten Lichts gegeben ist.

Bei der wenigstens einen Lichtquelle handelt es sich bevorzugt um wenigstens eine Leuchtdiode. Mittels der Lichtquelle kann weißes und/oder farbiges Licht erzeug twerden. Eine Helligkeit des mittels der wenigstens einen Lichtquelle erzeugten Lichts kann änderbar sein. Zur Steuerung der Lichtquelle, insbesondere hinsichtlich der Farbe und/oder der Helligkeit, kann diese mit einer Steuerungseinrichtung der Beleuchtungseinrichtung oder des Kraftfahrzeugs verbunden sein, die dazu eingerichtet ist, hierauf gerichtete Steuersignale zu generieren und an die wenigstens eine Lichtquelle auszugeben. Diese Steuerung kann anhand nutzerseitig vorgegebener und/oder im Rahmen eines autonomen Fahrbetriebs des Kraftfahrzeugs vorliegender Steuerbefehle erfolgen.

Die erfindungsgemäße Beleuchtungseinrichtung kann eine Außenscheibe umfassen, durch die das mittels der wenigstens einen Lichtquelle generierte Licht aus der Beleuchtungseinrichtung austritt. So kann die Beleuchtungseinrichtung ein einen Innenraum der Beleuchtungseinrichtung begrenzendes Gehäuse aufweisen, wobei Komponenten der Beleuchtungseinrichtung im Innenraum angeordnet sind, etwa die wenigstens eine Lichtquelle und wenigstens eine weiter unten noch erläuterte Optikeinheit. Die Außenscheibe kann einen Lichtaustrittsbereich der Beleuchtungseinrichtung, konkret einen Abschnitt des Gehäuses bilden, durch den das Licht aus diesem nach außen austritt. Das Gehäuse kann, gegebenenfalls abgesehen von der Außenscheibe, aus einem Metall und/oder einem Kunststoff bestehen. Abgesehen von der Außenscheibe ist das Gehäuse bevorzugt opak. Die Scheibe kann eine dem Innenraum zugewandte Innenfläche und eine dem Umfeld des Kraftfahrzeugs zugewandte Außenfläche umfassen. Die Schicht kann an der Innenfläche oder der Außenfläche angeordnet sein.

Gemäß einer Weiterbildung kann die Scheibe die Außenscheibe sein. Die Scheibe beziehungsweise die Außenscheibe erfüllt gemäß dieser Ausführungsform synergetisch mehrere Funktionen, nämlich einerseits die oben beschriebene Funktion hinsichtlich der gewünschten Abstrahleigenschaften und andererseits einen Schutz des Innenraums von ungewollten Einflüssen von außen, etwa Feuchtigkeit und/oder Verschmutzungen. Im Rahmen dieser Ausführungsform werden Komponenten und somit Gewicht, Kosten und Bauraum eingespart.

Alternativ kann die Scheibe eine Zwischenlichtscheibe sein, die zwischen der wenigstens einen Lichtquelle und der Außenscheibe angeordnet ist. Obgleich die soeben bezüglich der alternativen Ausgestaltung erläuterten Vorteile hierbei nicht vorliegen, erfüllt diese Ausgestaltung dennoch den erfindungsgemäßen Zweck.

Die erfindungsgemäße Beleuchtungseinrichtung kann wenigstens eine Trägerplatte umfassen, auf der die mehreren Lichtquellen angeordnet sind. Die Trägerplatte kann auch als eine Platine bezeichnet werden und insbesondere eine Leiterplatte bilden. Die Trägerplatte kann aus einem Kunststoff bestehen. Die Trägerplatte erstreckt sich bevorzugt entlang einer ebenen Fläche. Insbesondere wenn die Trägerplatte die Leiterplatte ist, können die Lichtquellen, insbesondere die Leuchtdioden, hieran elektrisch angebunden beziehungsweise aufgelötet sein.

Denkbar ist, dass die Scheibe und die Trägerplatte, insbesondere bezogen auf die Fahrzeuglängsrichtung und/oder die Hauptabstrahlrichtung, gegenüberliegend in oder an dem oder einem Innenraum der Beleuchtungseinrichtung angeordnet sind. Insbesondere wenn sich sowohl die Scheibe, als auch die Trägerplatte jeweils entlang einer ebenen Fläche erstrecken, dann können die Scheibe und die Trägerplatte parallel zueinander angeordnet sein.

Besonders bevorzugt umfasst die erfindungsgemäße Beleuchtungseinrichtung wenigstens eine Optikeinheit, mittels der ein in dem oder einem Innenraum der Beleuchtungseinrichtung verlaufender Laufweg des mittels der wenigstens einen Lichtquelle generierten Lichts vorgegeben wird. Die Optikeinheit bewirkt, dass ein ansonsten geradlinig verlaufender Laufweg des Lichtes wunschgemäß geändert wird. Die Beeinflussung des Laufweges des Lichtes erfolgt hierbei bevorzugt über mittels der Optikeinheit bewirkten Brechungs- und/oder Reflexionsvorgängen. Der Laufweg wird mittels der Optikeinheit bevorzugt derart vorgegeben, dass das mittels der wenigstens einen Lichtquelle erzeugten Licht zu einem großen Anteil oder zumindest im Wesentlichen komplett zu dem Lichtaustrittsbereich gelangt.

Denkbar ist, dass die wenigstens eine Optikeinheit bewirkt, dass zumindest ein Teil des mittels der wenigstens einen Lichtquelle generierten Lichtes zumindest im Wesentlichen parallelisiert auf die Scheibe und/oder die Schicht auftrifft. So entspricht die Ausbreitungsrichtung des parallelisierten Lichtes der bereits oben erläuterten Hauptabstrahlrichtung. Hierbei kann das komplette Licht bezüglich einer gemeinsamen Ausbreitungsrichtung parallelisiert werden.

Denkbar ist, dass die Optikeinheit oder wenigstens eine der Optikeinheiten eine Linse oder ein Lichtleiter ist. Bei der Linse kann es sich um eine Sammellinse handeln. Der Lichtleiter kann wenigstens eine Lichtleitfaser sein, beispielsweise aus einem Glas oder einem Kunststoff. Der, insbesondere länglich ausgebildete, Lichtleiter umfasst bevorzugt an seinen stirnseitigen Enden eine Einkopplungsfläche, die im Bereich der Lichtquelle angeordnet ist und über die das Licht in den Lichtleiter eingeleitet wird, und eine Auskopplungsfläche, die im Bereich der Scheibe beziehungsweise der Schicht angeordnet ist und über die das Licht aus dem Lichtleiter ausgeleitet wird.

Die Optikeinheit oder wenigstens eine der Optikeinheiten kann zwischen der wenigstens einen Lichtquelle, insbesondere der Trägerplatte, und der Scheibe angeordnet sein. Zudem oder alternativ kann die Optikeinheit oder wenigstens eine der Optikeinheiten als ein, insbesondere der Schicht gegenüberliegender, Abschnitt der Scheibe ausgebildet sein. So kann die Optikeinheit eine gekrümmte und/oder gewinkelte Oberfläche der Scheibe bilden oder umfassen. Die Schicht kann an einer der beiden Flächen der Scheibe angeordnet sein, wobei denkbar ist, dass der die wenigstens eine Optikeinheit bildende Abschnitt der Scheibe an der der Schicht gegenüberliegenden Flächen der Scheibe angeordnet ist.

Bezüglich der Unterbrechungen ist denkbar, dass diese linienartig sind. Eine Ausdehnung entlang einer Längsrichtung der jeweiligen Unterbrechung ist demnach deutlich größer als eine Ausdehnung entlang einer Breitenrichtung. So kann bezüglich der Herstellung der Schicht diese vollflächig auf die Scheibe aufgebracht werden, wobei die, insbesondere linienartigen, Unterbrechungen hiernach eingebracht werden. Hierzu kann ein Werkzeug verwendet werden, mittels dem die Schicht im Bereich der Unterbrechungen abgetragen wird. Die Unterbrechungen und die Schicht können jedoch auch gleichzeitig erzeugt werden, etwa mittels eines, beispielsweise gerasterten, Druckes.

Bevorzugt sind die linienartigen Unterbrechungen oder zumindest ein Teil selbiger parallel und gegebenenfalls äquidistant zueinander angeordnet. Der Abstand zwischen den Unterbrechungen kann maximal 1 mm betragen. Denkbar ist auch, dass eine erste Schar und eine zweite Schar linienartiger Unterbrechungen vorgesehen sind, die jeweils untereinander parallel und gegebenenfalls äquidistant zueinander verlaufen. Die linienartigen Unterbrechungen der beiden Scharen können gewinkelt, insbesondere senkrecht, zueinander verlaufen. Folglich können die linienartigen Unterbrechungen ein gitterartiges Muster bilden.

Zudem oder alternativ können die Unterbrechungen ein Muster bilden. Das Muster kann ein sich wiederholendes Muster sein. Das Muster kann derart ausgebildet sein, dass die Schicht mehrere inselartige Bereiche aufweist, wobei die Lücken zwischen diesen Bereichen die Unterbrechungen bilden. Die Bereiche können eine Ausdehnung im Submillimeterbereich aufweisen.

Die Schicht kann eine Farbschicht sein. Insbesondere wenn es sich bei der Beleuchtungseinrichtung um einen Heckscheinwerfer handelt und/oder ein Bremslicht realisiert, kann die Farbschicht rot sein. Grundsätzlich sind auch andere Farben denkbar, etwa weiß, sofern die Beleuchtungseinrichtung beispielsweise ein Frontscheinwerfer oder ein Rückfahrlicht ist, oder gelb, sofern die Beleuchtungseinrichtung beispielsweise ein Richtungsanzeiger beziehungsweise Blinker oder eine Warnleuchte eines Baustellenfahrzeugs ist, oder blau, sofern die Beleuchtungseinrichtung beispielsweise eine Warnleuchte eines Einsatzfahrzeugs ist, oder grün, sofern die Beleuchtungseinrichtung beispielsweise eine Warnleuchte eines Sonderfahrzeugs, etwa der Feuerwehr, ist. Die Farbschicht kann nass aufgetragen und hiernach getrocknet werden. Auch ist denkbar, dass die Farbschicht mittels eines gerasten Farbdrucks realisiert wird.

Die Schicht kann eine Metallschicht sein. Die Metallschicht kann aus Aluminium bestehen. Die Metallschicht ist bevorzugt hinreichend dünn, etwa im Bereich von Mikrometern, sodass einerseits ein Hindurchtreten des Lichts durch die Metallschicht möglich ist, etwa bei einer geringen Umgebungshelligkeit wie beispielsweise nachts, wobei andererseits das Umgebungslicht an der Metallschicht reflektiert wird, um einen metallisch optischen Eindruck zu erwecken, etwa bei einer hohen Umgebungshelligkeit wie beispielsweise tagsüber. Bevorzugt ist die Metallschicht auf die Scheibe aufgedampft.

Denkbar ist, dass die Schicht eine aufgeraute Oberfläche der Scheibe ist. Die Schicht kann eine Mattierung der Scheibe bilden. Demnach weist die Scheibe im Bereich der Unterbrechungen eine geringere Rauigkeit auf als im übrigen Bereich. Bevorzugt ist die Scheibe im Bereich der Unterbrechungen glatt. Mikroskopisch betrachtet bildet die Rauigkeit Unebenheiten auf der Oberfläche der Scheibe, die zu diffusen Streu- und Reflexionseffekten führt. Die aufgeraute Oberfläche der Scheibe kann mittels Schmirgelns und/oder Sandstrahlens erzeugt sein.

Die Schicht kann eine mittels eines Werkzeugs in die Oberfläche der Scheibe eingebrachte Oberflächenstruktur umfassend Erhebungen und Eintiefungen, deren Ausdehnungen sich insbesondere im Submillimeterbereich befinden, sein. Gleichermaßen wie die aufgeraute Oberfläche bewirkt die eingebrachte Oberflächenstruktur diffuse Streu- und Reflexionseffekte. Das Werkzeug kann ein Prägewerkzeug sein. Insbesondere wenn die Scheibe aus einem Kunststoff besteht, kann die Oberflächenstruktur gebildet werden, wenn sich die Scheibe in einem eine zerstörungsfreie Verformung dieses Werkstoffs erlaubenden Temperaturbereich befindet.

So ist denkbar, dass die Scheibe aus einem transparenten Glas besteht. Insbesondere wenn die Schicht als die eingebrachte Oberflächenstruktur der Scheibe vorgesehen ist, kann die Scheibe aus einem transparenten Kunststoff bestehen, beispielsweise aus einem Acrylglas respektive PMMA.

Daneben betrifft die vorliegende Erfindung ein Kraftfahrzeug. Bei einem erfindungsgemäßen Kraftfahrzeug wird die Aufgabe dadurch gelöst, dass dieses wenigstens eine als eine Außenleuchte vorgesehene Beleuchtungseinrichtung gemäß der vorangehenden Beschreibung umfasst. Unter einer Außenleuchte ist eine außenseitig am Kraftfahrzeug respektive einer Außenhaut des Kraftfahrzeugs angeordnete Beleuchtungseinrichtung zu verstehen. Somit wird das mittels der Außenleuchte generierte Licht in die Umgebung des Kraftfahrzeugs abgestrahlt. Die Beleuchtungseinrichtung oder wenigstens eine der Beleuchtungseinrichtungen kann ein Heckscheinwerfer oder ein Frontscheinwerfer des Kraftfahrzeugs sein. Alle im Zusammenhang mit der erfindungsgemäßen Beleuchtungseinrichtung erläuterten Vorteile, Merkmale und Aspekte sind gleichermaßen auf das erfindungsgemäße Kraftfahrzeug übertragbar und umgekehrt.

Weitere Vorteile und Einzelheiten der vorliegenden Erfindung ergeben sich anhand der nachfolgend dargelegten Ausführungsbeispiele sowie anhand der Figuren. Diese zeigen schematisch:
- Fig. 1: eine schematische, seitliche Ansicht auf ein erfindungsgemäßes Kraftfahrzeug gemäß einem Ausführungsbeispiel, umfassend zwei erfindungsgemäße Beleuchtungseinrichtungen gemäß jeweils einem Ausführungsbeispiel
- Fig. 2: ein schematischer Längsschnitt durch eine erfindungsgemäße Beleuchtungseinrichtung gemäß einem ersten Ausführungsbeispiel,
- Fig. 3: eine perspektivische Darstellung eines Abschnitts einer Scheibe und einer Schicht der Beleuchtungseinrichtung der Fig. 2,
- Fig. 4: ein schematischer Längsschnitt durch eine erfindungsgemäße Beleuchtungseinrichtung gemäß einem zweiten Ausführungsbeispiel, und
- Fig. 5: eine perspektivische Darstellung eines Abschnitts einer Scheibe und einer Schicht der Beleuchtungseinrichtung der Fig. 4.

Fig. 1 zeigt eine schematische, seitliche Ansicht auf eine erfindungsgemäßes Kraftfahrzeug 1 gemäß einem Ausführungsbeispiel. Das Kraftfahrzeug 1 umfasst mehrere erfindungsgemäße, als Außenleuchten vorgesehene Beleuchtungseinrichtungen 2 gemäß jeweils einem Ausführungsbeispiel. So sind zwei Frontscheinwerfer 3 sowie zwei Heckscheinwerfer 4 als die Beleuchtungseinrichtungen 2 vorgesehen, wobei in Fig. 1 aufgrund der Perspektive dieser Zeichnung nur ein Frontscheinwerfer 3 und ein Heckscheinwerfer 4 erkennbar ist. Zur Steuerung Beleuchtungseinrichtungen 2, nämlich hinsichtlich der Farbe sowie der Helligkeit eines mittels Lichtquellen 5 der jeweiligen Beleuchtungseinrichtung 2 erzeugten Lichts 8, ist jede der Beleuchtungseinrichtungen 2 mit einer Steuerungseinrichtung 6 des Kraftfahrzeugs 1 verbunden, die dazu eingerichtet ist, Steuersignale zu generieren und an die Beleuchtungseinrichtungen 2 auszugeben, wobei diese Steuerung anhand nutzerseitig vorgegebener oder im Rahmen eines autonomen Fahrbetriebs des Kraftfahrzeugs 1 vorliegender Steuerbefehle erfolgen kann. Mittels des Frontscheinwerfers 3 ist eine Beleuchtung entlang einer Fahrzeuglängsrichtung 11 nach vorne und mittels des Heckscheinwerfer 4 entlang der Fahrzeuglängsrichtung 11 nach hinten realisierbar.

Fig. 2 zeigt einen äußerst schematischen Längsschnitt durch eine erfindungsgemäße Beleuchtungseinrichtung 2 gemäß einem ersten Ausführungsbeispiel. Diese Beleuchtungseinrichtung 2 kann der Heckscheinwerfer 4 des Kraftfahrzeugs 1 der Fig. 1 sein. So umfasst die Beleuchtungseinrichtung 2 eine Lichtquelle 5 und eine transparente Scheibe 7, durch die das mittels der Lichtquelle 5 erzeugte Licht 8 nach außen abgestrahlt wird. Die Lichtquelle 5 ist innerhalb eines aus einem opaken Kunststoff bestehenden Gehäuses 9 der Beleuchtungseinrichtung 2 angeordnet, wobei die Scheibe 7 einen Teil des Gehäuses 9, mithin eine Außenscheibe 12 der Beleuchtungseinrichtung 2, sowie einen Lichtaustrittsbereich 10 bildet. Anstelle der anhand der Fig. 2 gezeigten Konfiguration, bei der die Scheibe 7 die Außenscheibe 12 bildet, kann die Scheibe 7 eine separate Komponente sein, die zwischen der Lichtquelle 5 und der Außenscheibe 12 angeordnet ist.

In einem von dem Gehäuse 9 und der Außenscheibe 12 begrenzten Innenraum 13 der Beleuchtungseinrichtung 2 ist eine Optikeinheit 14 angeordnet, die eine zwischen der Lichtquelle 5 und der Scheibe 7 angeordnete Sammellinse ist. Mittels der Optikeinheit 14 wird ein Laufweg des Lichts 8 vorgegeben, und zwar derart, dass das Licht 8 parallelisiert auf die Scheibe 7 auftrifft. Die Ausbreitungsrichtung des parallelisierten Lichts 8 erstreckt sich entlang einer Hauptabstrahlrichtung 15, die parallel zur Fahrzeuglängsrichtung 11 verläuft, also, bezüglich des Kraftfahrzeugs 1, geradeaus nach hinten.

Unter zusätzlicher Bezugnahme auf die Fig. 3, die eine perspektivische Darstellung eines Teils der Scheibe 7 zeigt, wird nachfolgend die Funktionsweise der Beleuchtungseinrichtung 2 hinsichtlich gewünschter Abstrahleigenschaften erläutert. So ist auf einer dem Innenraum 13 abgewandten Außenfläche 16 der Scheibe 7 eine flächige Schicht 17 vorgesehen. Allerdings ist die Schicht 17 nicht ununterbrochen durchgehend ausgebildet, sondern wird aus mehreren inselartigen Bereichen 18 gebildet, sodass die Schicht 17 Unterbrechungen 19 aufweist, die die Bereiche 18 voneinander abtrennt. Die Größe der Bereiche 18 bewegt sich im Submillimeterbereich, sodass diese Struktur bei hinreichend hohem Abstand zum Kraftfahrzeug 1 nicht mehr konkret erkennbar ist. Es sei an dieser Stelle erwähnt, dass die Schicht 17 gleichermaßen an einer der Außenfläche 16 abgewandten Innenfläche der Scheibe 7 angeordnet sein kann.

Bezüglich einer Beeinflussung des Lichts 8 durch die Scheibe 7 sowie durch die Schicht 17 ist vorgesehen, dass eine durch die Schicht 17 verursachte Streuung des mittels der Lichtquelle 5 generierten Lichts 8 stärker ist als eine durch die Scheibe 7, die aus Glas oder einem Kunststoff wie etwa Acrylglas besteht, verursachte Streuung des mittels der wenigstens einen Lichtquelle 5 generierten Lichts 8. Konkret ist vorgesehen, dass im Bereich der Scheibe 7 keine Streuung des Lichts 8 auftritt, wogegen im Bereich der Schicht 17 das Licht gleichmäßig bezüglich der in der Fig. 2 zumindest anteilig nach rechts weisenden Raumrichtungen gestreut wird. Hieraus folgt, dass der Anteil des Lichts 8, der im Bereich der Unterbrechungen 19 durch die Scheibe 7 hindurchtritt, nicht durch die Schicht 17 hindurchtritt, sondern ungehindert weiter entlang der Hauptabstrahlrichtung 15 propagiert. Dagegen gelangt derjenige Anteil des Lichts 8, der nicht im Bereich der Unterbrechungen 19 durch die Scheibe 7 hindurchtritt, zu der Schicht 17 gelangt, die diesen Anteil des Lichts 18 aufgrund der auftretenden Streuung diffus zu allen Austrittsraumrichtungen hin umgelenkt. Das im Bereich der Unterbrechungen 19 durch die Scheibe 7 verlaufende Licht 8 propagiert somit nur durch das Material der Scheibe 7, wohingegen das übrige Licht 8 sowohl durch das Material der Scheibe 7 als auch durch das Material der Schicht 17 propagiert. Dies hat zur Folge, dass die Helligkeit der Beleuchtungseinrichtung 2 bezüglich der Hauptabstrahlrichtung 15 höher ist als die Helligkeit der Beleuchtungseinrichtung 2 bezüglich der übrigen Raumrichtungen, die gewinkelt auf der Hauptabstrahlrichtung 15. Konkret liegt bezüglich der Hauptabstrahlrichtung 15 die größte Helligkeit und mithin die beste Erkennbarkeit der Beleuchtungseinrichtung 2 vor, wobei eine ausreichende Erkennbarkeit der Beleuchtungseinrichtung 2 auch bezüglich der übrigen Raumrichtungen aufgrund des dorthin ausgestrahlten Lichts 8 gegeben ist.

Bezüglich der linienartigen Ausbildung der Unterbrechungen 19, die ein sich wiederholendes Gittermuster bilden, sei angemerkt, dass diese Ausgestaltung lediglich beispielhaft vorgesehen ist. So können alternativ auch gebogen verlaufende Unterbrechungen 19 und/oder zusammenhängende Bereiche 18 vorgesehen sein. Bezüglich der Schicht 17 ist bei dem vorliegenden Ausführungsbeispiel vorgesehen, dass diese eine mittels eines Farbdrucks aufgebrachte Farbschicht ist, wobei die Farbe, gegebenenfalls gleichermaßen wie das Licht 8 selbst, beispielhaft rot ist. Alternativ kann die Schicht 17 eine Metallschicht sein, die einerseits bezüglich des Lichts 8 hinreichend transparent respektive lichtdurchlässig ist, andererseits von außen stammendes Umgebungslicht reflektiert. Die Metallschicht kann durch Aufdampfen eines Metalls, etwa Aluminium, auf die Scheibe 7 erzeugt sein.

Nun wird auf die Figuren 4 und 5 Bezug genommen, die grundsätzlich den Figuren 2 und 3 entsprechen, jedoch ein zweites Ausführungsbeispiel der erfindungsgemäßen Beleuchtungseinrichtung 2 zeigen. Grundsätzlich sind alle im Zusammenhang mit dem ersten Ausführungsbeispiel der Beleuchtungseinrichtung 2 erläuterten Aspekte, insbesondere die Aspekte betreffend die erhöhte Helligkeit entlang der Hauptabstrahlrichtung 15, sofern diese nicht ausdrücklich hiervon abweichen, auf das zweite Ausführungsbeispiel übertragbar.

So sind beim zweiten Ausführungsbeispiel der Beleuchtungseinrichtung 2 mehrere als Leuchtdioden ausgebildete Lichtquellen 5 vorgesehen, die auf einer ebenen Trägerplatte 20 angeordnet sind. Bei der Trägerplatte 20 handelt es sich um eine Platine respektive Leiterplatte, auf die Lichtquellen 5 aufgelötet sind. Weiterhin sind bei diesem Ausführungsbeispiel mehrere Linsen als Optikeinheiten 14 zur Parallelisierung des Lichts 8 vorgesehen. Bezüglich der Optikeinheiten 14 sei an dieser Stelle angemerkt, dass diese alternativ auch als Lichtleiter, etwa als Lichtleitfasern, mittels denen das Licht von den Lichtquellen 5 unter Realisierung einer Parallelisierung des Lichts 8 zu der Scheibe 7 und der Schicht 17 geführt wird. Ein weiterer Aspekt bezüglich der Optikeinheiten 14 betrifft den in der Fig. 4 angedeuteten Umstand, dass diese auch gekrümmt geformte Abschnitte 21 der Scheibe 7 sein können. Diese Abschnitte 21 sind bevorzugt an der der Schicht 17 abgewandten Fläche, also der Innenfläche der Scheibe 7 vorgesehen.

Ein weiterer Unterschied zum ersten Ausführungsbeispiel betrifft die konkrete Ausgestaltung der Schicht 17. So ist diese beim zweiten Ausführungsbeispiel eine aufgeraute Oberfläche der Scheibe 7, die beispielsweise mittels Schmirgelns oder Sandstrahlens erzeugt wurde, was in der Fig. 5 durch die gepunktete Fläche angedeutet ist. Alternativ kann die Schicht 17 eine mittels eines Werkzeugs in die Außenfläche 16 der Scheibe 7 eingebrachte Oberflächenstruktur umfassend Erhebungen und Eintiefungen sein, die insbesondere mittels eines Prägewerkzeugs in die Außenfläche 16 eingebracht worden sein können.

## Patentansprüche

1. Beleuchtungseinrichtung (2) für ein Kraftfahrzeug (1), umfassend wenigstens eine Lichtquelle (5) und eine transparente Scheibe (7), durch die das mittels der wenigstens einen Lichtquelle (5) generierte Licht (8) hindurchtritt und auf der eine mehrere Unterbrechungen (19) aufweisende, flächige Schicht (17) vorgesehen ist,
**dadurch gekennzeichnet,**
**dass** eine durch die Schicht (17) verursachte Streuung des mittels der wenigstens einen Lichtquelle (5) generierten Lichts (8) stärker ist als eine durch die Scheibe (7) verursachte Streuung des mittels der wenigstens einen Lichtquelle (5) generierten Lichts (8).

2. Beleuchtungseinrichtung (2) nach Anspruch 1,
**gekennzeichnet durch**
eine Außenscheibe (12), **durch** die das mittels der wenigstens einen Lichtquelle (5) generierte Licht (8) aus der Beleuchtungseinrichtung (2) austritt, wobei die Scheibe (7) entweder die Außenscheibe (12) oder eine zwischen der wenigstens einen Lichtquelle (5) und der Außenscheibe (12) angeordnete Zwischenlichtscheibe ist.

3. Beleuchtungseinrichtung (2) nach Anspruch 1 oder 2,
**gekennzeichnet durch**
wenigstens eine Trägerplatte (20), auf der die mehreren Lichtquellen (5) angeordnet sind.

4. Beleuchtungseinrichtung (2) nach einem der vorangehenden Ansprüche,
**gekennzeichnet durch**
wenigstens eine Optikeinheit (14), mittels der ein in dem oder einem Innenraum (13) der Beleuchtungseinrichtung (2) verlaufender Laufweg des mittels der wenigstens einen Lichtquelle (5) generierten Lichts (8) vorgegeben wird.

5. Beleuchtungseinrichtung (2) nach Anspruch 4,
**dadurch gekennzeichnet,**
**dass** die wenigstens eine Optikeinheit (14) bewirkt, dass zumindest ein Teil des mittels der wenigstens einen Lichtquelle (5) generierten Lichts (8) zumindest im Wesentlichen parallelisiert auf die Scheibe (7) und/oder die Schicht (17) auftrifft.

6. Beleuchtungseinrichtung (2) nach Anspruch 4 oder 5,
**dadurch gekennzeichnet,**
**dass** die Optikeinheit (14) oder wenigstens eine der Optikeinheiten (14) eine Linse oder ein Lichtleiter, insbesondere eine Lichtleitfaser, ist.

7. Beleuchtungseinrichtung (2) nach einem der Ansprüche 4 bis 6,
**dadurch gekennzeichnet,**
**dass** die Optikeinheit (14) oder wenigstens eine der Optikeinheiten (14)
- zwischen der wenigstens einen Lichtquelle (5), insbesondere der Trägerplatte (20), und der Scheibe (7) angeordnet ist oder
- als ein, insbesondere der Schicht (17) gegenüberliegender, Abschnitt der Scheibe (7) ausgebildet ist.

8. Beleuchtungseinrichtung (2) nach einem der vorangehenden Ansprüche, **dadurch gekennzeichnet,**
**dass** die Unterbrechungen (19) linienartig sind und/oder ein, sich insbesondere wiederholendes, Muster bilden.

9. Beleuchtungseinrichtung (2) nach einem der vorangehenden Ansprüche, **dadurch gekennzeichnet,**
**dass** die Schicht (17) eine Farbschicht ist.

10. Beleuchtungseinrichtung (2) nach einem der Ansprüche 1 bis 8,
**dadurch gekennzeichnet,**
**dass** die Schicht (17) eine Metallschicht ist.

11. Beleuchtungseinrichtung (2) nach einem der Ansprüche 1 bis 8,
**dadurch gekennzeichnet,**
**dass** die Schicht (17) eine aufgeraute Oberfläche der Scheibe (7) ist.

12. Beleuchtungseinrichtung (2) nach einem der Ansprüche 1 bis 8,
**dadurch gekennzeichnet,**
**dass** die Schicht (17) eine mittels eines Werkzeugs in die Oberfläche der Scheibe (7) eingebrachte Oberflächenstruktur umfassend Erhebungen und Eintiefungen ist.

13. Beleuchtungseinrichtung (2) nach einem der vorangehenden Ansprüche, **dadurch gekennzeichnet,**
**dass** die Scheibe (7) aus einem transparenten Glas oder einem transparenten Kunststoff, insbesondere einem Acrylglas, besteht.

14. Kraftfahrzeug (1), umfassend wenigstens eine als eine Außenleuchte vorgesehene Beleuchtungseinrichtung (2) nach einem der vorangehenden Ansprüche.

15. Kraftfahrzeug (1) nach Anspruch 14,
**dadurch gekennzeichnet,**
**dass** die Beleuchtungseinrichtung (2) oder wenigstens eine der Beleuchtungseinrichtungen (2) ein Frontscheinwerfer (3) oder ein Heckscheinwerfer (4) des Kraftfahrzeugs (1) ist.
